# EUROPÄISCHE PATENTSCHRIFT

(11) **EP 1 207 358 B1**
(45) Veröffentlichungstag und Bekanntmachung des Hinweises auf die Patenterteilung: **15.03.2006**
(21) Anmeldenummer: 01126397.7
(22) Anmeldetag: 07.11.2001
(51) Int. Cl.: F24H 9/00

(54) **Einrichtung eines Abgaswärmetauschers für den taupunktsicheren Betrieb**
Condensation free flue gas heat exchanger
Echangeur de chaleur pour gas de combustion sans condensation

(30) Priorität: 08.11.2000 AT 18852000
(43) Veröffentlichungstag der Anmeldung: 22.05.2002
(73) Patentinhaber: Dirisamer, Rudolf, 4717 Hofkirchen an der Trattnach (AT)
(72) Erfinder: Dirisamer, Rudolf, 4717 Hofkirchen an der Trattnach (AT)
(74) Vertreter: Landgraf, Elvira

(56) Entgegenhaltungen:
- DE-A- 4 409 490
- DE-B- 1 111 794
- FR-A- 2 546 613

## Beschreibung

Die Erfindung betrifft eine Einrichtung für einen Abgaswärmetauscher zur Erwärmung eines von einer externen Pumpe getriebenen Wärmefluids, meist Wasser, für einen taupunktsicheren Betrieb bei gleitender Vorlauftemperatur bis unter 30°C und gleitender Leistungsregelung bis unter 30%.

Ein Abgaswärmetauscher gefüllt mit einem von einer externen Pumpe getriebenen Wärmefluid, meist Wasser, ist üblicherweise zwischen einem Brenner und einem Abgassammler angeordnet. Die heißen Verbrennungsgase des Brenners geben Wärme an das Wärmefluid ab und werden über den Abgassammler eventuell getrieben durch ein Gebläse meist in einen Kamin abgeleitet.

Solche Abgaswärmetauscher werden in gängigen Heizkesseln für feste, flüssige und gasförmige Brennstoffe verwendet und in den verschiedensten geometrischen Ausführungen und aus verschiedenen Werkstoffen gefertigt.

Will man den Heizkessel mit gleitender Vorlauftemperatur bis in niedrige Temperaturbereiche, z.B. 30°C betreiben, so stellt sich im Abgaswärmetauscher das Problem der Taupunktsunterschreitung.
Der in den meisten Brennstoffen vorhandene Wasserstoff wird bei vollkommener Verbrennung mit dem Luftsauerstoff zu Wasserdampf. Je nach Wasserdampfkonzentration im Abgas ergibt sich aus der Dampfdruckkurve des Wassers bei gegebenem Umgebungsdruck der Taupunkt, d.h. jene Temperatur des Abgases, bei der der gasförmige Wasserdampf zu kondensieren beginnt. Das Problem dabei ist, dass die im Abgas vorhandenen Gase mit dem Kondensationswasser Säuren bilden, denen der gewöhnlich verwendete Stahl wie z.B. S235JRG2 nicht auf Dauer standhält und teure, rostfreie Stähle verwendet werden müssen.

Es existieren Konzepte mit deutlich größerer abgasseitiger Oberfläche als wasserseitiger Oberfläche und/oder Einbau von Wärmewiderständen auf der Wasserseite. Damit wird die um ein mehrfaches niedrigere Wärmeübergangszahl Gas-Wand als Wand-Wasser kompensiert und die gasseitige Wandtemperatur liegt damit über dem Taupunkt. Bei gleitender Leistungsregelung bis unter 30% der Nennleistung scheint dieser Weg nicht möglich. Auch gibt es andere Gründe wie etwa fertigungstechnischer Art oder die schwer automatisierbare Reinigung von Rippenrohren, die andere Lösungen bevorzugen.

In der FR 2546613 ist ein Abgaswärmetauscher beschrieben, wobei vom im Gebrauch unten angeordneten Rücklaufstutzen beginnend ein Fluidwärmetauscher angeordnet ist, der mit einem im Bereich des Rücklaufs angeordneten Mischer mit Bypass und Mischerventil endet, und daran der Vorlaufstutzen anschließt.

Der Erfindung liegt die Aufgabe zugrunde, einen taupunktsicheren Betrieb eines Abgaswärmetauschers bis 30°C Vorlauftemperatur und darunter (gleitende Vorlauftemperatur) bei gleitender Leistungsregelung (mitunter bezeichnet als "modulierender Betrieb") zwischen 30 und 100% zu gewährleisten.

Gegenstand der Erfindung ist daher eine Einrichtung eines Abgaswärmetauschers für den taupunktsicheren Betrieb bei gleitender Vorlauftemperatur bis unter 30°C und gleitender Leistungsregelung bis unter 30%, mit einem an den Rücklaufstutzen (7) anschließenden Fluidwärmetauscher (5), der in einen vorzugweise thermisch betätigten Mischer (10) mit Bypass (11) und Mischerventil (12) endet und an den der im Gebrauch unten angeordnete Vorlaufstutzen (8) anschließt, dadurch gekennzeichnet, dass Rücklaufstutzen (7) im, im Gebrauch, oberen Bereich angeordnet ist und der Vorlaufstutzen (8) im, im Gebrauch, unteren Bereich angeordnet ist und der Fluidwärmetauscher (5) mit vom Abgaswärmetauscher (1) wegweisenden Öffnungen (6) versehen ist.
Fig. 1 zeigt eine erfindungsgemäße Einrichtung eines Abgaswärmetauscher.
Fig. 2 stellt einen Schnitt durch die Ebene A-A der Fig. 1 dar.
Fig. 3 zeigt das zu einer Einrichtung gemäß Fig 1 und 2 gehörige Schaltschema.
Fig. 4, Fig. 6 und Fig.8 stellen Abwandlungen des Wärmetauschers der Fig. 1 dar, wobei die Fig. 5, 7 und 9 die zugehörigen Schaltschemen zeigen.

In den Figuren bedeuten 1 den Abgaswärmetauscher, 2 das Wärmefluid, 3 den Brenner, 4 den Abgassammler, 5 den Fluidwärmetauscher, 6 Öffnungen, 7 den Rücklaufstutzen, 8 den Vorlaufstutzen, 9 einen Lochblechzylinder, 10 den Mischer, 11 den Bypass, 12 das Mischerventil, 13 den Mischerantrieb, vorzugsweise einen thermischen Antrieb, 14 eine Beschleunigungsdüse mit Drosselwirkung, 15 ein Rückschlagventil.
Dabei ist vom oben angeordneten Rücklaufstutzen (7) beginnend ein im oberen Bereich mit vom Abgaswärmetauscher (1) wegweisenden Öffnungen (6) versehener Fluidwärmetauscher (5) angeordnet, welcher unten in einen Mischer (10) mit Bypass (11), Mischerventil (12) und Mischerantrieb (13) mündet, an den wiederum der Vorlaufstutzen (8) anschließt. Der Mischerantrieb (13) schließt bei niedriger Vorlauftemperatur den Bypass (11), das Wärmefluid (2) muss gänzlich durch den Fluidwärmetauscher (5) strömen, wodurch außerhalb des Fluidwärmetauschers (5) eine höhere Temperatur über dem Taupunkt des Abgases herrscht. Der Mischerantrieb (13) öffnet bei hoher Vorlauftemperatur den Bypass (11), ein großer Teilstrom des Wärmefluids kann durch die im oberen Bereich des Fluidwärmetauschers (5) angeordneten Öffnungen (6) austreten und am Fluidwärmetauscher (5) vorbei in der Fallströmung zwischen Abgaswärmetauscheraußenwand und Fluidwärmetaucher (5) durch den Bypass (11) zum Vorlaufstutzen (8) gelangen.

Bei mittlerer Vorlauftemperatur ist der Bypass (11) halb offen und obige Zustände werden proportional überlagert. Bei Verwendung eines 3-Wege-Mischers (Fig.4) anstatt des Mischers (10) mit Bypass (11) kann der Fluidwärmetauscher gänzlich weggeschaltet und somit eine höhere Vorlauftemperatur erreicht werden. Ebenfalls kann der einfache Mischer (10) mit Bypass (11) mit einer Beschleunigungsdüse (Fig. 6) oder einer federbelasteten Rückschlagklappe (Fig. 8) ausgestattet werden.

Alle Anordnungen (Fig. 1, 4, 6, 8) können mit einem Lochblechzylinder (6) zur kontrollierten Strömung im oberen Bereich zwischen Abgaswärmetauscher (1) und Fluidwärmetauscher (5) ausgestattet sein.

Dazu ist zusätzlich ein Fluidwärmetauscher (5) integriert, welcher vom Rücklaufstutzen (7) beginnend von oben nach unten durchströmt wird, im oberen Bereich Öffnungen (6) aufweist und unten in einen Mischer (10) mündet, der mit einem Bypass (11) und dem Mischerventil (12) versehen ist, bevor der Vorlaufstutzen (8) anschließt.

Diese Anordnung erfüllt nun folgende Aufgaben:
Bei niedriger Vorlauftemperatur bleibt der Bypass (11) im Mischer geschlossen, das Mischervenil (12) steht ganz rechts und das Wämiefluid muss gänzlich durch den Fluidwärmetauscher (5) strömen. Der Fluidwärmetauscher ist dabei so dimensioniert, dass bei der gewünschten niedrigsten Vorlauftemperatur von z.B. 30°C die Temperatur des Wärmefluids (2) und damit in etwa auch die Wandtemperatur an jeder Stelle des Abgaswärmetauschers (1) über dem Taupunkt von z.B. 50 bis 60°C liegt.
Bei hoher Vorlauftemperatur bleibt der Bypass (11) im Mischer offen und durch den Fluidwärmetauscher (5) fließt aufgrund des größeren Strömungswiderstandes nur mehr ein kleiner Teilstrom, das Mischerventil (12) steht ganz links und das Wärmefluid muss großteils durch die im oberen Bereich des Fluidwärmetauschers (5) angeordneten, den Abgaswärmetauscherflächen (1) abgewendeten Öffnungen (6) strömen. Dieser "kalte" Rücklauf bewirkt am Außenrand des Abgaswärmetauschers (1) eine Fallströmung, welche sich mit der im inneren Bereich des Abgaswärmetauschers (1) entstehenden, heißen Steigströmung vermischt und damit gewährleistet, dass die Temperatur der Heizflächen des Abgaswärmetauschers (1) an keiner Stelle unterhalb des Taupunktes des Abgases ist. Zur genauen Dosierung dieser Mischströmung des Wärmefluids (2) von der inneren Steigströmung zur äußeren Fallströmung kann ein Lochblechzylinder (9) angeordnet sein.
   Bei mittlerer Vorlauftemperatur bleibt der Bypass (11) im Mischer halb offen, das Mischerventil (12) steht etwa in der Mitte und die beiden oben beschriebenen Zustände überlagem sich. Der Mischer (10) ist vorzugsweise als thermischer Mischer ausgeführt und sollte proportionales Verhalten zeigen. Je größer die Temperatur des Wärmefluids (2) an der Stelle ist, wo der Mischerantrieb (13) angeordnet ist, umso weiter nach links bewegt sich das Mischerventil (12), d.h. umso mehr öffnet der Bypass (11).

Abgewandelte Varianten werden in Fig. 4, Fig. 6 und Fig. 8 dargestellt.

In Fig. 4 ist anstelle des Mischers (10) mit Bypass (11) von Fig. 1 ein 3-Wege-Mischer angeordnet. Je mehr Mischerventil (12) den Bypass (11) öffnet, desto mehr wird der Volumenstrom durch den Fluidwärmetauscher (5) verringert. Dadurch kann der Fluidwärmetauscher (5) vollkommen weggeschaltet werden, sodass kein Teilstrom des Wärmefluids (2) mehr durch diesen fließt und die erreichbare Vorlauftemperatur etwa der Temperatur am Punkt (13) entspricht.

In Fig. 6 wird zusätzlich von Fig. 1 eine Düse (14) zur Beschleunigung des Fluids angeordnet. Diese erzeugt in der Kammer des Mischers (10) aufgrund der höheren Geschwindigkeit einen relativen Unterdruck und verbessert so die Wirkung der Einrichtung gemäß Fig.1

In Fig. 8 wird zusätzlich von Fig. 1 ein federbelastetes Rückschlagventil (15) als Strömungsbremse des Fluids angeordnet. Diese sperrt bis zu einem bestimmten Druck den Fluidwärmetauscher weg und verbessert so die Wirkung der Einrichtung gemäß Fig.1

## Patentansprüche

1. Einrichtung eines Abgaswärmetauschers für den taupunktsicheren Betrieb bei gleitender Vorlauftemperatur bis unter 30°C und gleitender Leistungsregelung bis unter 30%, mit einem an den Rücklaufstutzen (7) anschließenden Fluidwärmetauscher (5), der in einen vorzugweise thermisch betätigten Mischer (10) mit Bypass(11) und Mischerventil (12) endet und an den der im Gebrauch unten angeordnete Vorlaufstutzen (8) anschließt, **dadurch gekennzeichnet, dass** Rücklaufstutzen (7) im, im Gebrauch, oberen Bereich angeordnet ist und der Vorlaufstutzen (8) im, im Gebrauch, unteren Bereich angeordnet ist und der Fluidwärmetauscher (5) mit vom Abgaswärmetauscher (1) wegweisenden Öffnungen (6) versehen ist.

2. Einrichtung eines Abgaswärmetauschers für taupunktsicheren Betrieb bei gleitender Vorlauftemperatur bis unter 30°C und gleitender Leistungsregelung bis unter 30% nach Anspruch 1, **dadurch gekennzeichnet, dass** der Mischer (10) mit Bypass (11) als 3-Wege-Mischer ausgeführt ist, sodass der Fluidwärmetauscher (5) bei Betrieb mit höherer Vorlauftemperatur gänzlich weggeschaltet ist.

3. Einrichtung eines Abgaswärmetauschers für taupunktsicheren Betrieb bei gleitender Vorlauftemperatur bis unter 30°C und gleitender Leistungsregelung bis unter 30% nach Anspruch 1, **dadurch gekennzeichnet, dass** der Mischer (10) mit Bypass (11) bei der Einmündung des Fluidwärmetauschers (5) mit einer Beschleunigungsdüse (14) ausgestattet ist.

4. Einrichtung eines Abgaswärmetauschers für taupunktsicheren Betrieb bei gleitender Vorlauftemperatur bis unter 30° und gleitender Leistungsregelung bis unter 30% nach Anspruch 1, **dadurch gekennzeichnet, dass** der Mischer (10) mit Bypass (11) bei der Einmündung des Fluidwärmetauschers (5) mit einem federbelasteten Rückschlagventil (15) ausgestattet ist.

5. Einrichtung eines Abgaswärmetauschers für taupunktsicheren Betrieb bei gleitender Vorlauftemperatur bis unter 30°C und gleitender Leistungsregelung bis unter 30% nach einem der Ansprüchen 1, 2, 3 oder 4, **dadurch gekennzeichnet, dass** zwischen dem Abgaswärmetauscher (1) und dem Fluidwärmetauscher (5) ein nicht notwendigerweise kreisrunder Lochblechzylinder (9) angeordnet ist.

## Claims

1. Set-up of a flue-gas heat exchanger for condensation-free operation, with a sliding forward-flow temperature to below 30°C and with sliding power regulation to below 30%, having a fluid heat exchanger (5) which is connected to the return-flow nipple (7) and terminates in a preferably thermally actuated mixer (10) with bypass (11) and mixer valve (12) and to which is connected the forward-flow nipple (8) which is arranged at the bottom during use, **characterized in that** the return-flow nipple (7) is arranged in the region which is upper during use and the forward-flow nipple (8) is arranged in the region which is lower during use, and the fluid heat exchanger (5) is provided with ports (6) pointing away from the flue-gas heat exchanger (1).

2. Set-up of a flue-gas heat exchanger for condensation-free operation, with a sliding forward-flow temperature to below 30°C and with sliding power regulation to below 30%, according to Claim 1, **characterized in that** the mixer (10) with bypass (11) is designed as a 3-way mixer, so that the fluid heat exchanger (5) is switched away completely during operation with a higher forward-flow temperature.

3. Set-up of a flue-gas heat exchanger for condensation-free operation, with a sliding forward-flow temperature to below 30°C and with sliding power regulation to below 30%, according to Claim 1, **characterized in that** the mixer (10) with bypass (11) is equipped with an acceleration nozzle (14) at the entry of the fluid heat exchanger (5).

4. Set-up of a flue-gas heat exchanger for condensation-free operation, with a sliding forward-flow temperature to below 30°C and with sliding power regulation to below 30%, according to Claim 1, **characterized in that** the mixer (10) with bypass (11) is equipped with a spring-loaded non-return valve (15) at the entry of the fluid heat exchanger (5).

5. Set-up of a flue-gas heat exchanger for condensation-free operation, with a sliding forward-flow temperature to below 30°C and with sliding power regulation to below 30%, according to one of Claims 1, 2, 3 or 4, **characterized in that** a not necessarily circular perforated-plate cylinder (9) is arranged between the flue-gas heat exchanger (1) and the fluid heat exchanger (5).

## Revendications

1. Echangeur de chaleur pour gaz de combustion fonctionnant sans condensation à une température d'aller glissante strictement inférieure à 30 °C et un réglage de puissance glissant strictement inférieur à 30 %, avec un échangeur de chaleur à fluide (5) relié à la conduite de retour (7), qui se termine par un mélangeur (10) de préférence à commande thermique avec une dérivation (11) et une soupape de mélange (12) et auquel est reliée la conduite d'aller (8) agencée en service dans la partie basse, **caractérisé en ce que** la conduite de retour (7) est agencée, en service, dans la zone supérieure et **en ce que** la conduite d'aller (8) est agencée, en service, dans la zone inférieure et **en ce que** l'échangeur de chaleur à fluide (5) est pourvu d'orifices (6) précurseurs de l'échangeur de chaleur pour gaz de combustion (1).

2. Echangeur de chaleur pour gaz de combustion fonctionnant sans condensation à une température d'aller glissante strictement inférieure à 30 °C et un réglage de puissance glissant strictement inférieur à 30 % selon la revendication 1, **caractérisé en ce que** le mélangeur (10) à dérivation (11) est réalisé comme un mélangeur à trois voies, de sorte que l'échangeur de chaleur à fluide (5) est entièrement désactivé pour un fonctionnement à une température d'aller plus élevée.

3. Echangeur de chaleur pour gaz de combustion fonctionnant sans condensation à une température d'aller glissante strictement inférieure à 30 °C et un réglage de puissance glissant strictement inférieur à 30 % selon la revendication 1, **caractérisé en ce que** le mélangeur (10) à dérivation (11) est équipé pour l'entrée de l'échangeur de chaleur à fluide (5) d'un gicleur de reprise (14).

4. Echangeur de chaleur pour gaz de combustion fonctionnant sans condensation à une température d'aller glissante strictement inférieure à 30 °C et un réglage de puissance glissant strictement inférieur à 30 % selon la revendication 1, **caractérisé en ce que** le mélangeur (10) à dérivation (11) est équipé pour l'entrée de l'échangeur de chaleur à fluide (5) d'une soupape de retenue à ressort (15).

5. Echangeur de chaleur pour gaz de combustion fonctionnant sans condensation à une température d'aller glissante strictement inférieure à 30 °C et un réglage de puissance glissant strictement inférieur à 30 % selon l'une quelconque des revendications 1, 2, 3 ou 4, **caractérisé en ce qu'**un cylindre de tôle perforée (9) non nécessairement circulaire est agencé entre l'échangeur de chaleur pour gaz de combustion (1) et l'échangeur de chaleur à fluide (5).
